# EUROPÄISCHE PATENTSCHRIFT

(11) **EP 0 137 451 B1**
(45) Veröffentlichungstag und Bekanntmachung des Hinweises auf die Patenterteilung: **19.04.1989**
(21) Anmeldenummer: 84111878.9
(22) Anmeldetag: 04.10.1984
(51) Int. Cl.: E06B 9/08, E06B 9/204

(54) **Anordnung an bzw. für schräg zur Horizontalen verlaufenden Dachfensteröffnungen**
Arrangement for inclined roof light openings
Dispositif pour ouvertures de lucarnes inclinées

(30) Priorität: 07.10.1983 DE 3336485
(43) Veröffentlichungstag der Anmeldung: 17.04.1985
(62) Teilanmeldung aus: 87117527.9
(73) Patentinhaber: HEIM und HAUS VERTRIEBSGESELLSCHAFT FÜR KUNSTSTOFFENSTER UND -ROLLÄDEN mbH, D-47179 Duisburg (DE)
(72) Erfinder: Schommers, Rolf, D-4100 Duisburg (DE); Wittmer, Hans, D-8550 Forchheim (DE)
(74) Vertreter: Richter, Bernhard, Dipl.-Ing.

(56) Entgegenhaltungen:
- DE-A- 2 327 344
- DE-A- 2 742 787
- DE-A- 2 802 078
- FR-A- 2 346 948

## Beschreibung

Die Erfindung betrifft eine Anordnung gemäß dem Oberbegriff des Anspruches 1. Bei bekannten Anordnungen dieser Art, z. B. gemäß DE-OS-2 802 078, bestehen mehrere Nachteile. Einer dieser Nachteile liegt in der Betätigung des Auf- und Abrollens des Rollos relativ zum Rollorahmen. Dies geschieht bei den bekannten Anordnungen mit Hilfe von Seilzügen. Diese sind in der Konstruktion kompliziert und damit teuer und störanfällig. Ferner verlangen sie einen entsprechenden Raumbedarf. Die Seile können nach einer bestimmten Zeit reißen, insbesondere dann, wenn sie durch die Witterung (direktes Eindringen von Wasser oder von Nebelfeuchtigkeit) feucht werden. Seilrisse bedingen aber eine umständliche und aufwendige Reparatur. Ein weiterer Nachteil feucht werdender Seilzüge besteht darin, daß sich die Seile oder entsprechende Gurte aufgrund der Feuchtigkeit längen. Dies hat zur Folge, daß das in sich geschlossene, kinematische System, bestehend aus dem Rollo und solchen endlosen Seilen (siehe DE-OS-2.802 078), entsprechend länger wird. Dies aber paßt nicht mehr zu der konstant bleibenden Länge der Rollorahmen und der übrigen Bauteile einer solchen Anordnung. Hierdurch ergeben sich Störungen, bzw. Unzuträglichkeiten beim Bewegen des Rollos in die Schließstellung, bzw. in die Öffenstellung. Hinzu kommt, daß für das Einund Ausführen der Seile Durchbohrungen im Fensterrahmen oder im Dachrahmen, oder gemäß DE-OS-2 802 078 Dachdurchführungsrohre vorgesehen werden mußen, welche den Durchtritt von Witterungsfeuchtigkeit ermöglichen.

Die Aufgabe der Erfindung besteht demgegenüber darin, einen in der Konstruktion sicheren, robusten und raumsparenden, sowie leicht und einfach zu bedienenden Rolladenantrieb zu schaffen. Der Eintritt von Feuchtigkeit zu den Mitteln der Rollobewegung und ferner ein schädlicher Einfluß von Feuchtigkeit auf diese Mittel soll vermieden werden. Die Bedienung dieser Mittel soll gemäß dem Oberbegriff des Anspruches 1 weiterhin vom Innenraum her möglich sein.

Der Lösung dieser Aufgabe dienen, ausgehend vom Oberbegriff des Anspruches 1, die Merkmale des Kennzeichens des Anspruches 1. Hiermit sind die oben erläuterten Nachteile der bekannten Rolloanordnungen vermieden. Der Anschluß für die zwangsläufige Betätigung des Rollos in beiden Richtungen (also Schließen und Öffnen) befindet sich im unteren Bereich einer der Längsstreben des Rollorahmens und damit an einer Stelle, die relativ niedrig liegt und daher von einer innerhalb des Dachraumes stehenden Person problemlos erreicht und bedient werden kann und zwar auch von Personen geringer Körpergröße. Damit kann die Bedienung sowohl bei geschlossenem, als auch bei teilweise geöffnetem Fenster erfolgen. Sowohl die Betätigungsstange, als auch die übertragungsmittel zwischen dem unteren Umlenkgetriebe und dem weiteren, im Bereich der Rollowelle vorgesehenen Umlenkgetriebe laufen im wesentlichen entlang der Rollorahmenteile und beanspruchen daher keinen zusätzlichen Platz. Die zu Seilzügen erwähnten, nachteiligen Längenänderungen entfallen hier. Man kann gezielt und problemlos das Rollo in die jeweils gewünschte Stellung hoch bzw. herunter verschieben.

Die Merkmale des Anspruches 2 beinhalten Ausführungsmöglichkeiten der Kraftübertragung vom unteren zum oberen Umlenkgetriebe. Dabei empfiehlt sich die Variante der biegsamen Welle dann, wenn man bei den Umlenkgetrieben keine Kardangelenkanordnungen vorsieht.

Die Merkmale des Anspruches 3 beinhalten zwei verschiedene Ausführungsmöglichkeiten der Umlenkgetriebe.

Weitere Vorteile und Merkmale der Erfindung sind der nachfolgenden Beschreibung und der zugehörigen Zeichnung von erfindungsgemäßen Ausführungsmöglichkeiten zu entnehmen. In den im wesentlichen schematischen Zeichnungen zeigen:
Fig. 1: Eine Unteransicht eines Rollorahmens mit dem zwangsläufigen Antrieb.
Fig. 2 und 3: Anordnungen von Rollorahmen mit Fensterrahmen und Dachrahmen, bei denen ein zwangsläufiger Antrieb gemäß Fig. 1 vorgesehen sein kann.

Zunächst seien die Ausführungen nach Fig. 2 und 3 erläutert, bei denen die Erfindung angewendet werden kann. Fig. 2 zeigt ein Dach 1, einen daran fest angebrachten Dachrahmen 2, einen am Dachrahmen 2 bei 3 angelenkten Fensterrahmen 4 mit Fenster 5 und einen Rollorahmen 6 mit Rollo 7. Der in Fig. 2 obere Bereich des Fensterrahmens 4 ist in den seitlichen Längsstreben 8 des Rollorahmens 6 gleitbar geführt. Der Rollorahmen 6 ist gemäß Ziffer 12 am Dachrahmen 2 angelenkt.

Bei der nachstehend beschriebenen Anordnung der Fig. 3 sind für gleiche Teile auch die gleichen Bezugsziffern wie in Fig. 2 verwendet. Nur ist hier das Fenster 5 bei 3 am Dachrahmen angelenkt und der Fensterrahmen 4 ist in zwei Hälften 4', 4" geteilt, die bei 19 gelenkig miteinander verbunden sind. Der eine Fensterrahmenteit 4' trägt die schematisch mit 10 angedeutete Gleitführung des Fensterrahmens am Rollorahmen. Der andere Fensterrahmenteil 4" ist einerseits mit dem Dachrahmen 2 bei 11 und andererseits mit dem Rollorahmen 6 bei 12' gelenkig verbunden.

Fig. 1 zeigt den zwangsläufigen Antrieb des nur angedeuteten Rollos 7, das hochgezogen die Rollowelle 9 umgibt. Von der Rollowelle führt ein Umlenkgetriebe 13 - dies können Kardangelenke sein - zu einer gegebenenfalls biegsamen Übertragungswelle oder Übertragungsstab 14 und von dort zu einem weiteren Umlenkgetriebe 15, das sich im unteren Bereich (der Begriff unten ist bezogen auf die Lage des Rollorahmens bei insgesamt geschlossener Dachfensteranordnung) des Rollorahmens 6 befindet. Auch für dieses Umlenkgetriebe können Kardangelenke verwendet werden. Es ist aber auch möglich, eines oder beides der Umlenkgetriebe 13,15 in der Art auszubilden, wie es Gegenstand des deutschen Patentes 2 745 676 ist. Der Anschluß 16 des im unteren Bereich befindlichen Getriebes 15 ragt zum Dachraum hin vor und ist von dort her mittels einer Betätigungsstange 17 leicht erreichbar und zu betätigen. Bei Nichtgebrauch kann die Stange 17 am unteren Querholm 6' des Rollorahmens mittels Federhalterung 18 gehalten werden. Man kommt gemäß diesem Ausführungsbeispiel an die erläuterte, im unteren Bereich des Rollorahmens gelegene Betätigungsstange bereits dann heran, wenn das Fenster geöffnet und unter gleichzeitiger Mitbewegung des Rollorahmens etwas nach oben geschwenkt worden ist (sogenannte Außenbedienung durch eine im Gebäudeinnern befindliche Person).

Es ist ersichtlich, daß hiermit der Antrieb des Rollos zwangsläufig in beiden Bewegungsrichtungen erfolgen kann, und zwar von einer Stelle im Gebäudeinnern her, von der auch kleinere Personen an die Betätigung langen können. Bei dem ablaufenden Rollo bzw. Rolladen handelt es sich bevorzugt um einen sogenannten Rechtsroller. Unter einem Rechtsroller versteht man ein Rollo, bei dem die Rollostäbe so gewölbt sind, daß ihre konvexe Wölbung (Außenwölbung) nach außen gerichtet ist. Dies erleichtert erheblich den Auf- und Abrollvorgang.

## Patentansprüche

1. Anordnung an bzw. für schräg zur Horizontalen verlaufenden Dachfensteröffnungen, wobei ein das Fenster (5) tragender Fensterrahmen (4, 4', 4") und ein ein Rollo (7) aufweisender Rollorahmen (6) relativ zu einem dachfesten Dachrahmen (2) schwenkbar sind, wobei bevorzugt der Fensterrahmen (4) zwecks seiner Verschwenkung zum Rollorahmen (6) an Längsstreben (8) des Rollorahmens gleitend geführt ist, wobei ferner vom Gebäudeinnern her zu betätigende Mittel zur Bewegung des Rollos entlang einer Führung des Rollorahmens vorgesehen sind und ein zwangsläufiger Antrieb der Rollobewegung in beiden Bewegungsrichtungen vorgesehen ist, dadurch gekennzeichnet, daß der zwangsläufige Antrieb ein im unteren Bereich einer der Längsstreben (8) des Rollorahmens (6) angeordnetes Umlenkgetriebe (15) aufweist, das einerseits einen Anschluß (16) für eine Betätigungsstange oder dergleichen (17) besitzt und andererseits mit einem der Übertragung dienenden Stab, Welle oder dergleichen (14) verbunden ist und daß dieser Stab, die Welle oder dergleichen (14) über ein weiteres, im Bereich der Rollowelle befindlichen Umlenkgetriebe (13) in einer Drehmoment übertragenden Verbindung mit der Rollowelle (9) steht.

2. Anordnung nach Anspruch 1, dadurch gekennzeichnet, daß der Antrieb als Kurbeltrieb oder als biegsame Welle ausgebildet ist.

3. Anordnung nach Anspruch 1 oder 2, dadurch gekennzeichnet, daß als Umlenkgetriebe Kardangelenke oder Zahnradgetriebe mit eingangs und ausgangsseitigen, um einen gewissen Winkelbetrag schwenkbaren Steckorganen dienen, in welche Antriebs- und Abtriebsmittel einführbar sind.

## Claims

1. An arrangement for inclined roof light openings in which a window frame (4, 4', 4") carrying a window (5) and a window blind frame (6) containing a window blind (7) are pivotable relative to a roof frame (2) fastened to the roof, whereby the window frame (4), for its pivoting relative to the window blind frame (6), is preferably fastened so that it can slide along longitudinal struts (8) of the window blind frame (6), whereby in addition operating means for moving the window blind along a track in the window blind frame from inside the building are provided and a positive drive for the movement of the blind in either direction is provided, characterized in that the positive drive comprises a direction changing link (15) arranged in the lower region of one of the longitudinal struts (8) of the window blind frame (6), which possesses on the one hand a coupling (16) for an operating rod or the like (17), and which on the other hand is connected to a transmission rod, shaft or the like (14), and in that this rod, shaft or the like (14), is connected to another direction changing link (13), situated near the window blind shaft, in a manner which transmits a rotating movement to the window blind shaft (9).

2. An arangement according to Claim 1, characterized in that the positive drive is a crank drive or a flexible shaft.

3. An arangement according to Claim 1 or 2, characterized in that cardan links or toothed gear drives with input and output sides serve as direction changing links, acting as coupling elements pivotable through a certain angular amount, into which driving and driven means can be introduced.

## Revendications

1. Dispositif à utiliser pour et sur les ouvertures de lucarnes qui s'étendent obliquement par rapport à l'horizontale, dans lequel un châssis de fenêtre (4,4', 4") qui porte la fenêtre (5) et un châssis de volet roulant (6) qui comporte un volet roulant (7) sont montés pivotants par rapport à un dormant de toit fixe (2), dans lequel le châssis de fenêtre (4) est de préférence guidé en glissement sur des montants (8) du châssis du volet roulant, en vue de son pivotement par rapport au châssis (6) du volet roulant, et dans lequel, en outre, il est prévu des moyens destinés à être actionnés depuis l'intérieur du bâtiment pour déplacer le volet roulant le long d'un guidage du châssis du volet roulant, et il est prévu un entraînement positif du déplacement du volet roulant dans les deux directions de déplacement, caractérisé par le fait que l'entraînement positif comporte un mécanisme de renvoi (15) qui est disposé dans la région inférieure de l'un des montants (8) du châssis (6) du volet roulant, et qui, d'une part, comporte un raccord (16) pour une tige d'actionnement ou similaire (17), et, d'autre part, est relié à une tige, à un arbre ou à un organe similaire (14) servant à la transmission, et par le fait que cette tige, cet arbre ou cet organe similaire (14) est relié avec transmission des couples à l'arbre (9) du volet roulant au moyen d'un autre mécanisme de renvoi (13) qui se trouve dans la région de l'arbre du volet roulant.

2. Dispositif selon la revendication 1, caractérisé par le fait que l'entraînement est réalisé sous la forme d'une commande à manivelle ou d'un arbre flexible.

3. Dispositif selon la revendication 1 ou 2, caractérise par le fait que l'on utilise comme mécanismes de renvoi des articulations à la Cardan ou des articulations à engrenages comprenant du côté de l'entrée et de la sortie des organes enfichables qui peuvent pivoter d'un certain angle et dans lesquels peuvent être introduits des moyens d'entraînement menants et menés.
